# EUROPÄISCHE PATENTSCHRIFT

(11) **EP 0 604 388 B1**
(45) Veröffentlichungstag und Bekanntmachung des Hinweises auf die Patenterteilung: **25.03.1998**
(21) Anmeldenummer: 93890245.9
(22) Anmeldetag: 16.12.1993
(51) Int. Cl.: F23N 5/00, F24B 1/02

(54) **Vorrichtung zur Regelung der Verbrennungsluftzufuhr bei einem Ofen**
Device for controlling the combustion air supply for a stove
Dispositif de réglage de l'alimentation d'air comburant pour un foyer

(30) Priorität: 22.12.1992 AT 2544/92
(43) Veröffentlichungstag der Anmeldung: 29.06.1994
(73) Patentinhaber: Pfisterer, Kurt, 4400 Steyr (AT)
(72) Erfinder: Pfisterer, Kurt, 4400 Steyr (AT)
(74) Vertreter: Brauneiss, Leo, Dipl.Ing.

(56) Entgegenhaltungen:
- EP-A- 0 409 790
- AT-A- 395 475
- CH-A- 180 008
- DE-A- 1 554 730
- US-A- 4 150 939
- PATENT ABSTRACTS OF JAPAN vol. 14, no. 482 (P-1119) 19. Oktober 1990 & JP-A-21 095 244

## Beschreibung

Die Erfindung betrifft eine Vorrichtung zur Regelung der Verbrennungsluftzufuhr zum Brennraum eines Kachelofens, dessen Verbrennungsgase über ein Verbindungsstück in einen Kamin abgeleitet werden, mittels eines von einer Verstelleinrichtung betätigbaren Verschlußorganes, wobei die beispielsweise von einem Thermostellmotor gebildete Verstelleinrichtung von einer Steuereinrichtung gesteuert ist, die mit einem Temperaturfühler und einer von einem Brennraumtürkontakt gebildeten Sicherheitseinrichtung, welche bei einem Öffnen der Brennraumtüre ein Öffnen des Verschlußorganes bewirkt, in Wirkverbindung steht. Eine derartige Vorrichtung ist beispielsweise aus AT-A-395 475 bekannt.

Bei dieser bekannten Vorrichtung wird die Steuereinrichtung durch den Temperaturfühler derart beeinflußt, daß das Verschlußorgan, welches die Zufuhr der Verbrennungsluft regelt, vollständig geöffnet bleibt, bis ein vollständiger Abbrand der Brennstoffe erfolgt ist und dadurch die Temperatur der Verbrennungsgase unter einem vorgegebenen Wert absinkt. Dann wird das Verschlußorgan vollständig geschlossen und die Zufuhr von Verbrennungsluft vollständig unterbunden, sodaß keine Luftströmung im Brennraum entsteht, durch die die gespeicherte Wärme in unerwünschter Weise über den Kamin abgeführt wird. Der Temperaturfühler ist bei dieser bekannten Vorrichtung im Verbindungsstück angeordnet. Dadurch, daß die Steuereinrichtung nicht nur durch den Temperaturfühler, sondern auch durch die von der Brennraumtüre betätigbare Sicherheitseinrichtung beeinflußt wird, wird verhindert, daß bei einem Nachfüllen von Brennstoff in den Brennraum das Verschlußorgan geschlossen bleibt und dadurch für den nachgefüllten Brennstoff keine Verbrennungsluftzufuhr erfolgt.

Diese bekannte Vorrichtung gewährleistet somit eine maximale Sicherheit gegen Rauchgasexplosionen und verhindert eine unerwünschte Abfuhr der gespeicherten Wärme, eine optimale Steuerung der Verbrennungsluftzufuhr während des Abbrandes bis zur Beendigung desselben ist jedoch mit dieser bekannten Vorrichtung nicht möglich, da bei dieser bekannten Vorrichtung das Verschlußorgan während des Abbrandes stets vollständig geöffnet ist.

Der CO-Gehalt im Verbrennungsgas, das durch den Kamin abgeführt wird, ist einerseits von der Temperatur im Feuerungsraum, andererseits von der dem Feuerungsraum zugeführten Menge an Verbrennungsluft und damit von der Stellung des Verschlußorganes abhängig. Je höher die Temperatur im Brennraum ist, desto geringer ist die für die Verbrennung benötigte Luft. Wird nun stets eine gleich große Menge Verbrennungsluft dem Brennraum zugeführt, so steigt bei einem geringeren Bedarf von Verbrennungsluft die Restsauerstoffmenge im Verbrennungsgas und damit auch der CO-Gehalt. Erhöhter CO-Gehalt bewirkt jedoch eine Belastung der Umwelt. Außerdem wird durch einen Luftüberschuß im Brennraum dieser gekühlt und dadurch der Wirkungsgrad des Ofens verschlechtert.

Aus der EP-A-409790 ist eine Feuerungsanlage bekanntgeworden, bei welcher die Verbrennung in zwei Zonen unterteilt ist, wobei die Luftzufuhr zu jeder der beiden Zonen unabhängig voneinander regelbar ist. In der ersten Zone wird die Feuerungsleistung durch Regelung der Luftzufuhr in Abhängigkeit von der Temperatur im Abgasstutzen auf einem optimalen Wert gehalten, in der zweiten Zone soll durch Messung des Sauerstoffgehaltes der Abgase mittels einer Sauerstoffsonde der Restsauerstoff auf einem optimalen Wert gehalten werden. Eine derartige zweistufige Regelung ist bei Kachelöfen, bei welchen lediglich ein einziger Brennraum mit einer einzigen Luftzufuhr vorgesehen ist, nicht anwendbar.

Die vorliegende Erfindung hat sich zur Aufgabe gestellt, eine Vorrichtung zur Regelung der Verbrennungsluftzufuhr zum Brennraum eines Kachelofens zu schaffen, mit welcher es ermöglicht wird, die Menge der zugeführten Verbrennungsluft auch während des Abbrandes den jeweiligen Erfordernissen anzupassen und damit auch den CO-Gehalt im Verbrennungsgas auf einen optimalen Wert einzustellen und damit die Belastung der Umwelt zu verringern. Zur Lösung dieser Aufgabe schlägt die Erfindung vor, daß die Steuereinrichtung zusätzlich mit einer Lambdasonde in Wirkverbindung steht, daß der Temperaturfühler die im Brennraum vorhandene Temperatur mißt, und daß die Lambdasonde im Verbindungsstück angeordnet ist. Das Ausgangssignal der Lambdasonde entspricht nach einer dieser Lambdasonde zugeordneten Kennlinie dem Restsauerstoffgehalt im Verbrennungsgas. Dieses Ausgangssignal wird nun erfindungsgemäß der Steuereinrichtung zugeführt, welcher auch die mittels des Temperaturfühlers gemessene Temperatur im Brennraum eingegeben wird. Jeder Brennraumtemperatur ist jedoch eine bestimmte Menge von Verbrennungsluft zugeordnet, welche eine Verbrennung mit einem optimalen Wirkungsgrad gewährleistet. Die erfindungsgemäße Regelung der Verbrennungsluftzufuhr erfolgt somit sowohl in Abhängigkeit von der Temperatur im Brennraum als auch in Abhängigkeit vom Restsauerstoff im Verbrennungsgas, also in Abhängigkeit von jenen Werten, welche für eine günstige Verbrennung bei optimalem Wirkungsgrad und geringster Umweltbelastung maßgebend sind. Es ist somit sichergestellt, daß einerseits die für die jeweilige Brennraumtemperatur erforderliche Menge an Verbrennungsluft zugeführt wird, andererseits das Verbrennungsgas nur den geringsmöglichen Restsauerstoff enthält und damit die CO-Emission auf ein Minimum reduziert wird. Bei der erfindungsgemäßen Regelung wird somit das Verschlußorgan nicht nur zwischen einer Offenstellung und einer Schließstellung verstellt, sondern es sind vielmehr auch Zwischenstellungen des Verschlußorganes möglich und es wird durch die Steuereinrichtung die jeweils erforderliche Menge der zugeführten Verbrennungsluft während des Abbrandes geregelt.

Für eine optimale Regelung ist eine Rückmeldung der jeweiligen Stellung des Verschlußorganes zur Steuereinrichtung erforderlich. Um eine solche Rückmeldung zu erzielen, ist gemäß einem weiteren Merkmal der Erfindung die Verstelleinrichtung mit einem beispielsweise von einem Drehpotentiometer gebildeten Stellungsgeber gekuppelt, der mit der Steuereinrichtung in Wirkverbindung steht.

Vorzugsweise ist eine beheizte Lambdasonde vorgesehen, wodurch auch bei Beginn des Verbrennungsvorganges die für die einwandfreie Funktion der Lambdasonde erforderliche Betriebstemperatur gewährleistet ist.

Wie bereits erwähnt, ist es für eine erfindungsgemäße Regelung erforderlich, die Temperatur im Brennraum zu messen, wogegen die tatsächlichen Werte an Restsauerstoff im in den Kamin abgeleiteten Verbrennungsgas festgestellt werden müssen. Um zu vermeiden, daß durch einen unmittelbar in den Brennraum hineinragenden Temperaturfühler Flammtemperaturen gemessen werden, die von der Brennraumtemperatur unterschiedliche Werte annehmen können und daher das Meßergebnis verfälschen, ist gemäß einem weiteren Merkmal der Erfindung der Temperaturfühler zweckmäßig im Verbrennungsgasweg im Bereich der Austrittsöffnung der Verbrennungsgase aus dem Brennraum vorgesehen.

Die Steuereinrichtung, welche mit der Verstelleinrichtung für das Verschlußorgan gekuppelt ist, bewirkt eine lineare Verstellung dieser Verstelleinrichtung, sodaß, um eine optimale Regelung zu erzielen, auch die Luftzutrittsöffnungen des Verschlußorganes linear vergrößert oder verkleinert werden müssen. Besteht das Verschlußorgan aus einer um eine Achse verschwenkbaren Türe od.dgl., so ist eine lineare Änderung der Zufuhr von Verbrennungsluft nicht gewährleistet. Aus diesem Grunde ist gemäß einem weiteren Merkmal der Erfindung das Verschlußorgan mit durch die Verstelleinrichtung linear öffenbaren bzw. schließbaren Luftzutrittsöffnungen versehen, sodaß bei einer durch Änderung der Regelgrößen bewirkten linearen Verstellung der Verstelleinrichtung auch die Größe der Luftzutrittsöffnungen in gewünschter Weise linear verändert wird. Bei einer bevorzugten Ausführungsform besteht hiebei das Verschlußorgan aus zwei relativ zueinander verschiebbaren, die Luftzutrittsöffnungen aufweisenden Platten. Bei Verschiebung einer dieser Platte relativ zur anderen überdecken sich die in den beiden Platten befindlichen Luftzutrittsöffnungen entweder vollständig, teilweise oder gar nicht, sodaß hiedurch die gewünschte lineare Änderung der Luftzufuhr gewährleistet ist.

In der Zeichnung ist die Erfindung anhand eines Ausführungsbeispieles schematisch veranschaulicht. Fig. 1 zeigt einen Ofen mit dem Prinzip der erfindungsgemäßen Vorrichtung. Fig. 2 stellt in größerem Maßstab das Verschlußorgan zusammen mit der Verstelleinrichtung dar.

Der in der Zeichnung dargestellte Ofen weist eine Brennraumtüre 1 zum Nachfüllen des festen Brennstoffes sowie eine das Aschenfach verschließende Aschentüre 2 auf, in der eine Öffnung zur Zufuhr von Verbrennungsluft angeordnet ist, die durch ein in Fig.2 näher dargestelltes Verschlußorgan 3 abschließbar ist. Der im Inneren des Ofens befindliche, durch die Brennraumtüre 1 zugängliche Brennraum weist eine Austrittsöffnung 4 für die Verbrennungsgase auf, die über ein Verbindungsstück 5 mit einem im Gebäude befindlichen Kamin verbunden ist, über welchen die bei der Verbrennung entstehenden Verbrennungsgase abgeführt werden.

Die durch das Verschlußorgan 3 verschließbare Öffnung zur Zufuhr von Verbrennungsluft muß natürlich nicht in der Aschentüre 2 vorgesehen sein, sondern kann auch an einer anderen Stelle angeordnet sein, beispielsweise in der Brennraumtüre 1 oder in einem gesonderten, in den Brennraum mündenden Luftzuführungskanal.

Im Verbindungsstück 5 ist eine beheizte Lambdasonde 6 vorgesehen, die ein dem O₂-Gehalt der Verbrennungsgase entsprechendes Ausgangssignal erzeugt, das über eine elektrische Leitung 7 mit einer elektronischen Steuereinrichtung 8 verbunden ist, die außerhalb des Ofens an einer beliebigen Stelle angebracht werden kann.

Im Bereich der Austrittsöffnung 4 befindet sich ein Thermoelement 9, das eine der Abbrandtemperatur proportionale elektrische Spannung erzeugt. Das Thermoelement ist über eine elektrische Leitung 13 mit der elektronischen Steuereinrichtung 8 verbunden.

Im Bereich der Brennraumtüre 1 ist ein elektrischer Türkontakt 11 vorgesehen, der beim Öffnen und Schließen der Brennraumtüre 1 betätigt wird und der über eine elektrische Leitung 12 an die Steuereinrichtung 8 angeschlossen ist.

Wie aus Fig.2 hervorgeht, besteht das Verschlußorgan 3 aus zwei Platten, von welchen die obere Platte 14 sichtbar ist, welche relativ zur darunter befindlichen Platte in Richtung des Doppelpfeiles 15 verschiebbar ist. Die Verschiebung erfolgt durch eine beispielsweise von einem Thermostellmotor gebildete Verstelleinrichtung 16 über ein Gestänge 17. Die Verstelleinrichtung ist über eine elektrische Leitung 10 (siehe Fig.1) mit der Steuereinrichtung 8 verbunden. Ein solcher Thermostellmotor 16 ist mit einer Rückstellvorrichtung versehen, die das Verschlußorgan 3 bei Stromausfall öffnet, um zu verhindern, daß dieses Verschlußorgan 3 bei einem erfolgenden Abbrand nicht geöffnet ist und daher keine Zufuhr von Verbrennungsluft erfolgt. Ein solcher Thermostellmotor enthält einen Dehnstoff, der sich bei der durch Stromzufuhr erfolgten Erwärmung ausdehnt und dabei das Verschlußorgan 3 schließt, bei einer Unterbrechung der Stromzufuhr, also bei einem Stromausfall, jedoch sein Volumen verringert und dadurch ein Öfnen des Verschlußorganes 3 bewirkt.

Sowohl die obere Platte 14 als auch die darunter befindliche Platte weisen Luftzutrittsöffnungen 18 auf, die je nach Stellung der beiden Platten relativ zueinander einander mehr oder weniger überdecken, wodurch der den Luftzutritt bestimmende Querschnitt dieser Luftzutrittsöffnungen bei einer linearen Verschiebung der Platte 14 relativ zur darunter liegenden Platte mittels der Verstelleinrichtung 16 linear verändert wird.

Das Gestänge 17 ist weiters mit einem von einem Drehpotentiometer 19 gebildeten Stellungsgeber gekuppelt, der, gleichfalls über die elektrische Leitung 10 (siehe Fig.1), eine Rückmeldung der Stellung des Verschlußorganes 3 zur Steuereinrichtung 8 bewirkt.

Die vom Temperaturfühler 9 und von der Lambdasonde 6 ausgesandten Signale werden in der Steuereinrichtung 8 derart verwertet, daß über das Verschlußorgan 3 eine optimale Zufuhr an Verbrennungsluft erfolgt, durch die der Restsauerstoffgehalt im Verbrennungsgas so gering als möglich gehalten wird und keine Verschlechterung der CO-Emission durch Sauerstoffmangel auftritt. Die durch den Türkontakt 11 gebildete Sicherheitseinrichtung verhindert, daß nach einem Öffnen der Brennraumtüre 1 zum Nachlegen von Brennstoff das Verschlußorgan 3 geschlossen bleibt und daher keine Zufuhr von Verbrennungsluft erfolgt.

## Patentansprüche

1. Vorrichtung zur Regelung der Verbrennungsluftzufuhr zum Brennraum eines Kachelofens, dessen Verbrennungsgase über ein Verbindungsstück (5) in einen Kamin abgeleitet werden, mittels eines von einer Verstelleinrichtung (16) betätigbaren Verschlußorganes (3), wobei die, beispielsweise von einem Thermostellmotor gebildete, Verstelleinrichtung (16) von einer Steuereinrichtung (8) gesteuert ist, die mit einem Temperaturfühler (9) und einer von einem Brennraumtürkontakt (11) gebildeten Sicherheitseinrichtung, welche bei einem Öffnen der Brennraumtüre (1) ein Öffnen des Verschlußorganes (3) bewirkt, in Wirkverbindung steht, dadurch gekennzeichnet, daß die Steuereinrichtung (8) zusätzlich mit einer Lambdasonde (6) in Wirkverbindung steht, daß der Temperaturfühler (9) die im Brennraum vorhandene Temperatur mißt, und daß die Lambdasonde (6) im Verbindungsstück (5) angeordnet ist.

2. Vorrichtung nach Anspruch 1, dadurch gekennzeichnet, daß die Verstelleinrichtung (16) mit einem beispielsweise von einem Drehpotentiometer (19) gebildeten Stellungsgeber gekuppelt ist, der mit der Steuereinrichtung (8) in Wirkverbindung steht.

3. Vorrichtung nach Anspruch 1 oder 2, dadurch gekennzeichnet, daß eine beheizte Lambdasonde (6) vorgesehen ist.

4. Vorrichtung nach Anspruch 1, dadurch gekennzeichnet, daß der Temperaturfühler (9) im Verbrennungsgasweg im Bereich der Austrittsöffnung (4) der Verbrennungsgase aus dem Brennraum vorgesehen ist.

5. Vorrichtung nach einem der Ansprüche 1 bis 4, dadurch gekennzeichnet, daß das Verschlußorgan (3) mit durch die Verstelleinrichtung (16) linear öffenbaren bzw. schließbaren Luftzutrittsöffnungen (18) versehen ist.

6. Vorrichtung nach Anspruch 5, dadurch gekennzeichnet, daß das Verschlußorgan (3) aus zwei relativ zueinander verschiebbaren, die Luftzutrittsöffnungen (18) aufweisenden Platten (14) besteht.

## Claims

1. A device for controlling tne combustion air supply to the combustion chamber of a tile stove whose combustion gases are diverted via a connecting piece (5) into a chimney, by means of a sealing element (3) actuable by an adjusting means (16), the adjusting means (16) formed, for instance, of a thermoservomotor and controlled by a control means (8) being actively connected to a thermosensor (9) and a safety device formed by a combustion chamber door contact (11) effecting the opening of the sealing element (3) on opening of the combustion chamber door (1), characterized in that the control means (8) is in addition actively connected to a lambda probe (6), that the thermosensor (9) measures the temperature prevailing in the combustion chamber and that the lambda probe (6) is disposed in the connecting piece (5).

2. The device according to claim 1, characterized in that the adjusting means (16) is coupled to a position indicator formed, for instance, of a rotary potentiometer (19) and actively connected to the control means (8).

3. The device according to claim 1 or 2, characterized in that a heated lambda probe (6) is provided.

4. The device according to claim 1, characterized in that the thermosensor (9) is provided in the combustion gas path in the area of the outlet opening (4) of the combustion gases from the combustion chamber.

5. The device according to any one of the claims 1 to 4, characterized in that the sealing element (3) is provided with air inlet openings (18) to be linearly opened and closed by the adjusting means (16).

6. The device according to claim 5, characterized in that the sealing element (3) consists of two plates (14) shiftable in relation to one another and provided with the air inlet openings (18).

## Revendications

1. Dispositif de réglage de l'alimentation d'air comburant à la chambre de combustion d'un poêle en faience dont les gaz de la combustion sont déversés par l'intermédiaire d'une pièce de raccord (5) dans une cheminée, au moyen d'un élément de fermeture (3) actionnable par un moyen d'ajustement (16), le moyen d'ajustement (16) formé, par exemple, par un servomoteur thermique étant commandé par un moyen de commande (8) activement relié à une sonde de température (9) et un mécanisme de sécurité formé d'un contact (11) de porte de la chambre de combustion et effectuant l'ouverture de l'élément de fermeture (3) à l'ouverture de la porte (1) de la chambre de combustion, caractérisé en ce que le moyen de commande (8) est en addition activement relié à une sonde lambda (6), que la sonde de température (9) mesure la température régnant dans la chambre de combustion et que la sonde lambda (6) est disposée dans la pièce de raccord (5).

2. Dispositif selon la revendication 1, caractérisé en ce que le moyen d'ajustement (16) est accouplé à un indicateur de position consistant, par exemple, d'un potentiomètre rotatif (19) activement relié au moyen de commande (8).

3. Dispositif selon la revendication 1 ou 2,caractérisé en ce qu'une sonde lambda (6) chauffée est pourvue.

4. Dispositif selon la revendication 1, caractérisé en ce que la sonde de température (9) est pourvue dans la voie des gaz de la combustion dans le domaine de l'orifice de sortie (4) des gaz de la combustion de la chambre de combustion.

5. Dispositif selon une des revendications 1 à 4, caractérisé en ce que l'élément de fermeture (3) est pourvu d'orifices d'entrée d'air (18) aptes à être linéairement ouvrés ou fermés par le moyen d'ajustement (16).

6. Dispositif selon la revendication 5, caractérisé en ce que l'élément de fermeture (3) est composé de deux plaques (14) décalables l'une par rapport à l'autre et pourvues des orifices d'entrée d'air (18).
